# EUROPÄISCHE PATENTSCHRIFT

(11) **EP 4 321 448 B1**
(45) Veröffentlichungstag und Bekanntmachung des Hinweises auf die Patenterteilung: **25.02.2026**
(21) Anmeldenummer: 23190278.4
(22) Anmeldetag: 08.08.2023
(51) Int. Cl.: B65D 5/50, B42D 5/04, B65D 85/60

(54) **VERPACKUNG MIT KARTONEINLAGEN**
PACKAGING WITH CARTON INLAYS
EMBALLAGE AVEC INSERTS DE CARTON

(30) Priorität: 08.08.2022 DE 102022119953
(43) Veröffentlichungstag der Anmeldung: 14.02.2024
(73) Patentinhaber: Van Genechten Packaging N.V., 2300 Turnhout (BE)
(72) Erfinder: VERLINDEN, Geert, 2350 Vosselaar (BE); HEBEL, Benedikt, 87439 / Kempten (DE)
(74) Vertreter: Ipsilon Belgium

(56) Entgegenhaltungen:
- EP-A1- 0 441 102
- EP-A1- 3 683 158
- GB-A- 2 589 146

## Beschreibung

### Gebiet der Erfindung

Die Erfindung bezieht sich auf eine Verpackung für Gegenstände.

### Hintergrund der Erfindung

Es sind verschiedene Verpackungen bekannt. Die vorliegende Erfindung beschäftigt sich vornehmlich mit Verpackungen, die zur Aufnahme von Gegenständen einzelne oder mehrere Mulden auch unterschiedlicher Größe und Form aufweisen. Zum Beispiel offenbart GB 2 589 146 A eine Verpackung gemäß dem Oberbegriff von Anpsruch 1.

Derartige Verpackungen wurden in der Vergangenheit in der Regel aus Kunststoffen gefertigt. Um Kunststoffe bei solchen Verpackungen zu vermeiden wurde bereits Anstrengungen unternommen, durch reinen Materialersatz beispielsweise tiefgezogene Kartonverpackungen oder auch aus faserhaltigem, formbaren Material gefertigte Verpackungen einzusetzen. Letztere werde beispielsweise oft als Eierverpackungen eingesetzt.

Diese Anstrengungen waren jedoch nicht zufriedenstellend, da die Verwendbarkeit solcher Verpackungen gerade bei hochwertigen Gegenständen zu Wünschen übrig gelassen hat.

Aufgabe der Erfindung ist es daher, eine Kartonverpackung vorzuschlagen, welche diese Nachteile nicht aufweist.

### Zusammenfassung der Erfindung

Diese Aufgabe wird erfindungsgemäß dadurch gelöst, daß die Verpackung als Tray ausgebildet ist, das einen oder mehrere Aufnahmen für Gegenstände aufweist.

In diesen Aufnahmen werden die Gegenstände sicher gelagert.

Dabei ist aus einer Kartonlage ein Lappen gebildet, der mit einem weiteren Lappen einer zweiten, korrespondierenden Kartonlage eine muldenförmige Aufnahme bildet.

So wird eine stabile muldenförmige Aufnahme zur sicheren Verwahrung von Gegenständen gebildet.

Diese Anordnung aus zwei korrespondierenden Kartonlagen ermöglicht es, stabile und formbeständige Aufnahmen zu schaffen, die auch ohne zusätzliche Befestigungsmittel ihre Form behalten.

Äußerst vorteilhaft ist es in diesem Zusammenhang, wenn die Lappen durch Rillungen, Ritz- oder Schnittlinien begrenzt sind.

Damit werden die Lappen genau definiert und auch Faltlinien vorgegeben, um die die Lappen gefaltet bzw. gebogen werden können.

Erfindungsgemäß weisen korrespondierende Lappen jeweils eine korrespondierende Rasteinrichtung auf.

Hierdurch können die Lappen gegeneinander verrastet werden und halten auch ohne Klebstoff die gebildete Aufnahme aufrecht.

Dabei hat es sich als besonders vorteilhaft erwiesen, wenn die Rasteinrichtung einfach oder mehrfach verrastend ausgebildet ist.

Je nach Größe und gewünschter Stabilität kann die Verrastung entsprechend ausgebildet sein. Eine zusätzliche Verklebung ist denkbar.

Äußerst vorteilhaft ist es gemäß einer Weiterbildung der Erfindung auch, wenn ein oder mehrere weitere Lappen zur Begrenzung der Aufnahmen vorgesehen sind. Diese weiteren Begrenzungslappen arbeiten zusammen mit den ersten Lappen der beiden Kartonlagen und vervollständigen die muldenförmige Aufnahme.

Dabei hat es sich auch als sehr vorteilhaft erwiesen, wenn die ersten Lappen und die weiteren Lappen zusammen eine wenigstens annähernd geschlossene Mulde bilden.

Durch diese weiteren Lappen wird die Aufnahme zu einer vollständigen Mulde ausgebaut. Ein seitliches Herausrutschen von Gegenständen wird so verhindert. Zudem wird die optische Anmutung erheblich verbessert.

Die Kombination aus den Lappen der ersten Kartonlage, den korrespondierenden Lappen der zweiten Kartonlage und den zusätzlichen Begrenzungslappen schafft ein umfassendes Aufnahmesystem, das sowohl strukturelle Stabilität als auch optimalen Schutz für die verpackten Gegenstände bietet.

Weiterhin hat es sich als sehr vorteilhaft gezeigt, wenn die beiden Kartonlagen aus einem Kartonzuschnitt gebildet sind, der durch eine Faltline so gefaltet ist, daß die beiden Kartonlagen gebildet werden.

Hierdurch kann ein einheitlicher Kartonzuschnitt eingesetzt werden, bei dem durch die definierte Faltung sichergestellt ist, daß die einzelnen Lappen in den Kartonlagen zueinander korrespondieren. Eine Verklebung dieser Kartonlagen ist ebenso denkbar, wie unabhängige Kartonlagen, die miteinander verbunden werden.

Eine weitere sehr vorteilhafte Ausgestaltung der Erfindung liegt vor, wenn eine dritte Kartonlage vorgesehen ist, die auf den ersten beiden Kartonlagen angeordnet ist und die Aufnahmen ganz oder teilweise bedeckt und/oder verschließt.

Durch eine solche dritte Kartonlage kann ein Verschluß der einzelnen Aufnahmen gebildet werden. Es ist hierbei denkbar, daß auch einzelne Kartonabschnitte auf den Aufnahmen angeordnet sind. Partielle Abdeckungen sind ebenfalls denkbar.

Dabei hat es sich als sehr vorteilhaft erwiesen, wenn Klappen vorgesehen sind, die durch Schnitt- und/oder Ritzlinien und/oder Rillungen in der dritten Kartonlage gebildet sind.

Mit Hilfe dieser Klappen kann sehr einfach und effektiv ein Zugang zu den Gegenständen in den Aufnahmen geschaffen werden.

Äußerst vorteilhaft ist es gemäß einer Weiterbildung der Erfindung auch, wenn eine Rückseitenkartonlage aufweist.

Mit dieser Rückseitenkartonlage wird ein einheitlicher und geschlossener Boden gebildet. Die Aufnahmen sind so auch von der Rückseite her nicht zugänglich. Die Rückseitenkartonlage kann auch Seitenwände aufweisen und so eine Verbindung zu den restlichen Kartonlagen der Verpackung bilden.

Eine weitere sehr vorteilhafte Ausgestaltung der Erfindung liegt vor, wenn eine Umverpackung zur Aufnahme der Verpackung vorgesehen ist.

Hierbei wird die Verpackung in eine Umverpackung eingesetzt und ersetzt so aus Kunststoff gefertigte Inlays bzw. Trays

Gemäß einer weiteren Ausgestaltung der Erfindung ist es auch sehr vorteilhaft, wenn die Lappen und die weiteren Lappen derart ausgestaltet sind, daß diese durch einfaches Niederdrücken aufrichtbar sind und so die Mulden bilden.

Hierdurch lassen sich die Mulden sehr einfach herstellen.

Dabei hat es sich als sehr vorteilhaft erwiesen, wenn die Lappen und die weiteren Lappen derart ausgestaltet sind, daß mehrere oder alle gleichzeitig aufrichtbar ausgebildet sind.

Damit können in einem einzigen Arbeitsschritt mehrere oder alle Mulden durch Niederdrücken der Lappen und der weiteren Lappen gebildet werden. Dies ist sehr leicht automatisierbar.

Eine erfindungsgemäß sehr vorteilhafte Verwendung der erfindungsgemäßen Verpackung liegt vor, wenn die Verpackung als Pralinenverpackung, Adventskalender oder dergleichen vorgesehen ist.

Derartige Verpackungen sind als Einmalverpackungen ausgestaltet und weisen einen hohen Kunststoffanteil auf. Dieser wird ersetzt.

### Zeichnungen

Fig. 1 einen Zuschnitt aus Karton für eine erfindungsgemäße Verpackung,
Fig. 2 den Zuschnitt in der ersten Verarbeitungsstufe, bei dem eine erste Faltung vorgenommen wurde,
Fig. 3 die aufgerichtete Verpackung, gebildet aus dem Zuschnitt von unten gesehen,
Fig. 4 dieselbe Verpackung von oben gesehen,
Fig. 5 eine Draufsicht auf die befällte Verpackung, und
Fig. 6 ein Schaubild einer mit Klappen verschließbaren Verpackung bei der ein Teil der Klappen geöffnet ist.

### Detaillierte Beschreibung der Ausführungsformen

Im folgenden ist die Erfindung anhand mehrerer Ausführungsbeispiele veranschaulicht.

Mit 1 ist in Fig. 1 ein Kartonzuschnitt für eine Verpackung bezeichnet.

Eine Faltlinie 2 teilt den Kartonzuschnitt in zwei gleich große Hälften 3 und 4. Abweichungen bei der Größenverteilung sind denkbar.

In der ersten Hälfte 3 des Zuschnitts sind Lappen 5 durch Schnittlinien 6 und jeweils eine Faltlinie 7 gebildet. Am von der Faltlinie 7 wegweisenden Ende der Lappen 5 ist eine Rasteinrichtung 8 vorgesehen, die im wesentlichen aus einer Rastnase 9 und einer Sicherung 10 besteht, die über eine Faltlinie 11 am Lappen 5 angeordnet ist.

Die Lappen 5 können dabei unterschiedliche Größen aufweisen. Die Größen bemessen sich nach den zu verpackenden Gegenständen.

In der zweiten Hälfte 4 des Zuschnitts 1 sind Gegenlappen 12 vorgesehen, die ebenfalls durch Schnittlinien 13 und eine Faltlinie 14 begrenzt sind. Entlang der Schnittlinien 13 sind in diesem Ausführungsbeispiel Begrenzungslappen 15 vorgesehen. Zudem ist am von der Faltlinie 14 wegweisenden Ende der Gegenlappen 12 eine korrespondierende Rasteinrichtung 16 vorgesehen, welche in die Rastnasen 9 einzugreifen vermag.

Sind die beiden Hälften 3 und 4 entlang der Faltlinie 2 aufeinander gefaltet so werden die Lappen 5 und 12 herausgefaltet und die Rasteinrichtungen 8 und 16 in Eingriff gebracht. Zusätzlich werden die Begrenzungslappen 15 in die entgegengesetzte Richtung wie die Lappen 5 und 12 gefaltet. Die Begrenzungslappen 15 sind dabei an den Lappen 12 angelenkt. Es ist aber auch denkbar, daß die Begrenzungslappen ebenso wie die Lappen 5 und 12 in die Mulde hinein gefaltet werden und damit in dieselbe Richtung wie die Lappen 5 und 12. Dabei sind die Begrenzungslappen 15 an der Kartonlage 4 angelenkt.

Die Lappen 5, 12 und 15 bilden zusammen eine Mulde, in die zu verpackende Gegenstände eingelegt werden können. Ein seitliches Herausrutschen wird durch die Begrenzungslappen 15 verhindert. Gehalten werden die Gegenstände durch die miteinander verbundenen Lappen 5 und 12.

Die Lappen 5 und 12 sind miteinander verrastet. Es ist aber auch denkbar, daß diese zusätzlich auch miteinander verklebt oder anderweitig miteinander verbunden sein können.

Zum Aufrichten der Lappen 5, 12 und 15 reicht es in der Regel, diese einfach Niederzudrücken. Die Verrastung erfolgt dabei automatisch.

So kann nicht nur eine einzelne Mulde gebildet werden, sondern es ist auch möglich, meherer oder alle Mulden einer Verpackung in einem einzigen Arbeitsschritt zu bilden.

Bei entsprechenden zu verpackenden Gegenständen kann unter Umständen auch auf die Begrenzungslappen 15 ganz oder teilweise verzichtet werden.

In Fig. 6 ist eine Variante dargestellt, bei der auf der Oberseite, also auf der den

Faltungen der Lappen 5 und 12 abgewandten Kartonseite der Verpackung eine weitere Kartonlage 61 vorgesehen ist, welche die Oberfläche ganz oder teilweise einnehmen kann.

In dieser Kartonlage 61 sind durch Ritzlinien 62 und Faltlinen 63 gebildete Klappen 64 vorgesehen, welche korrespondierend zu den durch die Lappen 5 und 12 gebildeten Mulden angeordnet sind.

Diese Klappen 64 lassen sich beispielsweise durch Aufreissen der Ritzlinien 62 um die Faltlinien 63 nach vorne klappen und so die Mulde öffnen. Der verpackte Gegenstand kann dann herausgenommen werden.

Es ist denkbar, daß an den Klappen 64 eine Öffnungshilfe 65 angeordnet ist, welche beispielsweise als Ausnehmung, Überstand, eindrückbarer Bereich oder dergleichen ausgebildet sein kann und das Öffnen der Klappen 64 erleichtert.

Desweiteren ist es auch denkbar, daß die Rückseite der aus dem Zuschnitt 1 gebildeten Verpackung, also diejenige Seite, in deren Richtung die Lappen 5 und 12 gefaltet sind, mit einer Abdeckung versehen ist, welche ebenfalls aus Karton gebildet sein kann.

Hierzu können die sich ergebenden Seitenkanten ebenfalls aus Karton gebildet werden.

Es ist denkbar, daß die einzelnen Lagen separat oder auch ganz oder teilweise aus einem einzigen Zuschnitt gebildet werden.

Auf der Außenseite der Lagen kann eine Bedruckung vorgesehen sein.

Es ist denkbar, daß die Verpackung beispielsweise als Adventskalender oder auch als Inlay für Pralinenverpackungen eingesetzt wird und so Kunststoffinlays ersetzt werden.

Die erfindungsgemäße Verpackung ist daher nachhaltig und umweltfreundlich. Weitere Anwendungen sind denkbar.

## Patentansprüche

1. Verpackung für Gegenstände, **dadurch gekennzeichnet, daß** die Verpackung als Tray ausgebildet ist, das einen oder mehrere Aufnahmen für Gegenstände aufweist , wobei aus einer Kartonlage (3) ein Lappen (5) gebildet ist, der mit einem weiteren Lappen (12) einer zweiten, korrespondierenden Kartonlage (4) eine muldenförmige Aufnahme bildet, **dadurch gekennzeichnet, dass** korrespondierende Lappen jeweils eine korrespondierende Rasteinrichtung (8, 16) aufweisen.

2. Verpackung nach Anspruch 1, **dadurch gekennzeichnet, daß** die Lappen (5, 12) durch Rillungen, Ritz- oder Schnittlinien begrenzt sind.

3. Verpackung nach Anspruch 1 oder 2, **dadurch gekennzeichnet, daß** ein oder mehrere weitere Lappen (15) zur Begrenzung der Aufnahmen vorgesehen sind.

4. Verpackung nach einem der vorangehenden Ansprüche, **dadurch gekennzeichnet, daß** die Rasteinrichtung (8, 16) einfach oder mehrfach verrastend ausgebildet ist.

5. Verpackung nach Anspruch 4, **dadurch gekennzeichnet, daß** die ersten Lappen (5) und die weiteren Lappen (12, 15) zusammen eine wenigstens annähernd geschlossene Mulde bilden.

6. Verpackung nach einem der vorangehenden Ansprüche, **dadurch gekennzeichnet, daß** die beiden Kartonlagen (3, 4) aus einem Kartonzuschnitt (1) gebildet sind, der durch eine Faltline (2) so gefaltet ist, daß die beiden Kartonlagen gebildet werden.

7. Verpackung nach einem der vorangehenden Ansprüche, **dadurch gekennzeichnet, daß** eine dritte Kartonlage (61) vorgesehen ist, die auf den ersten beiden Kartonlagen (3, 4) angeordnet ist und die Aufnahmen ganz oder teilweise bedeckt und/oder verschließt.

8. Verpackung nach Anspruch 7, **dadurch gekennzeichnet, daß** Klappen (64) vorgesehen sind, die durch Schnitt- und/oder Ritzlinien (62) und/oder Rillungen (63) in der dritten Kartonlage (61) gebildet sind.

9. Verpackung nach einem der vorangehenden Ansprüche, **dadurch gekennzeichnet, daß** die Verpackung eine Rückseitenkartonlage aufweist.

10. Verpackung nach einem der vorangehenden Ansprüche, **dadurch gekennzeichnet, daß** eine Umverpackung zur Aufnahme der Verpackung vorgesehen ist.

11. Verpackung nach einem der vorangehenden Ansprüche, **dadurch gekennzeichnet, daß** die ersten Lappen (5) und die weiteren Lappen (12, 15) derart ausgestaltet sind, daß diese durch einfaches Niederdrücken aufrichtbar sind und so die Mulden bilden.

12. Verpackung nach Anspruch 11, **dadurch gekennzeichnet, daß** die ersten Lappen (5) und
die weiteren Lappen derart ausgestaltet sind, daß mehrere oder alle gleichzeitig aufrichtbar ausgebildet sind.

13. Verwendung einer Verpackung nach einem der vorangehenden Ansprüchen, **dadurch gekennzeichnet, daß** die Verpackung als Pralinenverpackung, Adventskalender oder dergleichen vorgesehen ist.

## Claims

1. Packaging for objects, **characterised in that** the packaging is designed as a tray, which has one or more receptacles for objects, wherein a tab (5) is formed from a cardboard layer (3), which tab forms a trough-shaped receptacle with a further tab (12) of a second, corresponding cardboard layer (4), **characterised in that** corresponding tabs each have a corresponding latching device (8, 16).

2. Packaging according to claim 1, **characterised in that** the tabs (5, 12) are delimited by grooves, scoring or cutting lines.

3. Packaging according to claim 1 or 2, **characterised in that** one or more further tabs (15) are provided to delimit the receptacles.

4. Packaging according to any of the preceding claims, **characterised in that** the latching device (8, 16) is designed to be single-latching or multiple-latching.

5. Packaging according to claim 4, **characterised in that** the first tabs (5) and the further tabs (12, 15) together form an at least approximately closed trough.

6. Packaging according to any of the preceding claims, **characterised in that** the two cardboard layers (3, 4) are formed from a cardboard blank (1) which is folded along a folding line (2) in such a way that the two cardboard layers are formed.

7. Packaging according to any of the preceding claims, **characterised in that** a third cardboard layer (61) is provided, which is arranged on the first two cardboard layers (3, 4) and completely or partially covers and/or closes the receptacles.

8. Packaging according to claim 7, **characterised in that** flaps (64) are provided, which are formed by cutting and/or scoring lines (62) and/or grooves (63) in the third cardboard layer (61).

9. Packaging according to any of the preceding claims, **characterised in that** the packaging has a rear-side cardboard layer.

10. Packaging according to any of the preceding claims, **characterised in that** an outer packaging is provided for receiving the packaging.

11. Packaging according to any of the preceding claims, **characterised in that** the first tabs (5) and the further tabs (12, 15) are designed in such a way that they can be erected by simply pressing down and thus form the troughs.

12. Packaging according to claim 11, **characterised in that** the first tabs (5) and the further tabs are designed in such a way that a plurality of or all of them are designed to be erectable at the same time.

13. Use of a packaging according to any of the preceding claims, **characterised in that** the packaging is provided as a chocolate packaging, advent calendar or the like.

## Revendications

1. Emballage pour objets, **caractérisé en ce qu'**il est réalisé sous la forme d'un plateau qui comporte un ou plusieurs logements pour des objets, dans lequel une languette (5) est formée à partir d'un insert de carton (3), qui forme un logement en forme de cavité avec une autre languette (12) d'un second insert de carton (4) correspondant, **caractérisé en ce que** les languettes correspondantes présentent chacune un dispositif d'encliquetage (8, 16) correspondant.

2. Emballage selon la revendication 1, **caractérisé en ce que** les languettes (5, 12) sont délimitées par des rainures, des lignes de rainage ou des lignes de découpe.

3. Emballage selon l'une des revendications 1 ou 2, **caractérisé en ce qu'**une ou plusieurs autres languettes (15) sont prévues pour délimiter les logements.

4. Emballage selon l'une quelconque des revendications précédentes, **caractérisé en ce que** le dispositif d'encliquetage (8, 16) est réalisé avec un encliquetage simple ou multiple.

5. Emballage selon la revendication 4, **caractérisé en ce que** les premières languettes (5) et les autres languettes (12, 15) forment ensemble une cavité au moins quasiment fermée.

6. Emballage selon l'une quelconque des revendications précédentes, **caractérisé en ce que** les deux inserts de carton (3, 4) sont formés à partir d'un flan de carton (1) qui est plié le long d'une ligne de pliage (2) de manière à former les deux inserts de carton.

7. Emballage selon l'une quelconque des revendications précédentes, **caractérisé en ce qu'**il est prévu un troisième insert de carton (61) qui est disposé sur les deux premiers inserts de carton (3, 4) et qui recouvre et/ou ferme complètement ou partiellement les logements.

8. Emballage selon la revendication 7, **caractérisé en ce que** des volets (64) sont prévus, lesquels sont formés par des lignes de découpe et/ou de rainage (62) et/ou des rainures (63) dans le troisième insert de carton (61).

9. Emballage selon l'une quelconque des revendications précédentes, **caractérisé en ce que** l'emballage présente un insert de carton arrière.

10. Emballage selon l'une quelconque des revendications précédentes, **caractérisé en ce qu'**un suremballage est prévu pour recevoir l'emballage.

11. Emballage selon l'une quelconque des revendications précédentes, **caractérisé en ce que** les premières languettes (5) et les autres languettes (12, 15) sont conçues de telle sorte qu'elles peuvent être redressées par simple pression vers le bas et forment ainsi les cavités.

12. Emballage selon la revendication 11, **caractérisé en ce que** les premières languettes (5) et les autres languettes sont conçues de telle sorte que plusieurs ou toutes peuvent être redressées simultanément.

13. Utilisation d'un emballage selon l'une quelconque des revendications précédentes, **caractérisée en ce que** ledit emballage est prévu pour servir d'emballage de chocolats, de calendrier de l'Avent ou similaire.
